# EUROPÄISCHE PATENTSCHRIFT

(11) **EP 0 224 050 B1**
(45) Veröffentlichungstag und Bekanntmachung des Hinweises auf die Patenterteilung: **15.03.1989**
(21) Anmeldenummer: 86114857.5
(22) Anmeldetag: 25.10.1986
(51) Int. Cl.: F22B 33/18

(54) **Kohlegefeuerter Dampferzeuger für Kohle-Kombiblock**
Coal-fired steam generator for a combined coal power plant
Générateur de vapeur chauffé au charbon pour centrale combinée au charbon

(30) Priorität: 07.11.1985 DE 3539481
(43) Veröffentlichungstag der Anmeldung: 03.06.1987
(73) Patentinhaber: L. & C. Steinmüller GmbH, D-51641 Gummersbach (DE)
(72) Erfinder: Rettemeier, Wulf, Dr.-Ing., D-5270 Gummersbach 1 (DE); Müller, Horst, Dipl.-Ing., D-5275 Bergneustadt (DE); Sudau, Bernd, Dipl.-Ing., D-5270 Gummersbach 1 (DE)
(74) Vertreter: Carstens, Wilhelm, Dipl.-Phys.

(56) Entgegenhaltungen:
- EP-A- 0 012 654
- EP-A- 0 128 639
- DE-A- 3 203 082
- DE-B- 1 070 768
- US-A- 3 060 906
- US-A- 3 146 762
- US-A- 3 426 734

## Beschreibung

Die Erfindung betrifft einen kohlegefeuerten Dampferzeuger mit einem Wasser-Dampf-Kreislauf und einem Niederdruck-Wärmeträger-Kreislauf, der über einen im Rauchgasstrom des Dampferzeugers angeordneten Erhitzer mit mindestens einer Heizfläche Wärme aus dem Rauchgasstrom auskoppelt und in einen Wärme verbrauchenden Prozeß einbindet, insbesondere Kohle-Kombiblock mit einer in den Wasser-Dampf-Kreislauf eingeschalteten Dampfturbine und einem Gasturbinenprozeß, wobei der Rauchgasstrom auf mindestens zwei dem Feuerraum nachgeschaltete, vertikal angeordnete parallele Rauchgaszüge aufgeteilt wird, von denen der eine dem Wasser-Dampf-Kreislauf und der andere dem Niederdruck-Wärmeträger-Kreislauf zugeordnet ist.

In der Beschreibung und in den Ansprüchen wird unter "Niederdruck-Wärmeträger" ein Wärmeträger verstanden, der im Gegensatz zu Dampf bei geringeren Drücken zum Wärmetransport eingesetzt werden kann. Hierzu gehören in an sich bekannter Weise Helium und Metalle, wie Natrium sowie Öle und Salze, die bei geringen Drücken bis zu sehr hohen Temperaturen flüssig sind und somit mittels Pumpen gefördert werden können.

Aus der DE-Z. VGB Kraftwerkstechnik, 65. Jahrg., Heft 6 (1985), Seiten 545-557, insbesondere Bilder 10 und 11 auf S. 550, sind Dampferzeuger bekannt, bei denen der Niederdruck-Wärmeträger-Kreislauf ein Natrium-Kreislauf ist. Da die Wärme für den Natrium-Kreislauf in der Feuerung des im Kombi-Prozeß der Gasturbine nachgeschalteten Dampferzeugers entbunden wird, besteht die Möglichkeit, den Natrium-Dampferhitzer im Dampferzeuger so unterzubringen, daß er an einer für ihn vorteilhaften Stelle liegt, während die von der Verbrennung her hoch belasteten Heizflächen des Dampferzeugers nach wie vor wassergekühlt sind. Auf diese Weise wird die Beanspruchung der für den Bau des Natrium-Erhitzers erforderlichen hochlegierten Werkstoffe vermindert.

Aus der EP-A 0 012 654 ist ein fossilgefeuerter Dampferzeuger mit liegendem Kessel bekannt, der der Dampf- und Heißgas- bzw. Prozeßgaserzeugung für petrochemische Anlagen dient. Die beiden parallel dem Feuerraum nachgeschalteten Rauchgaszüge sind in ihrer Zuordnung zu den beiden Kreisläufen nicht voneinander getrennt, da der Heizfläche in dem dem Niederdruck-Wärmeträger-Kreislauf zugeordneten Rauchgaszug noch Heizflächen nachgeschaltet sind, die in den Wasser-Dampf-Kreislauf eingeschaltet sind. Somit können die Rauchgaszüge nicht voneinander getrennt betrieben werden; in jedem Falle müssen beide Rauchgaszüge gleichzeitig betrieben werden, auch wenn über die Heizfläche in dem dem Niederdruck-Wärmeträger-Kreislauf zugeordneten Rauchgaszug keine Wärme abgeführt wird.

Weiterhin ist der bekannte Dampferzeuger nicht für die Verwendung von Natrium als Niederdruck-Wärmeträger geeignet, da der aus dem horizontal angeordneten dem Niederdruck-Wärmeträger-Kreislauf zugeordnete Rauchgaszug bei einer Leckage Natrium in den Feuerraum abfließen kann.

Die Temperaturen am Ende der beiden parallel geschalteten Rauchgaszüge weichen nicht sehr stark voneinander ab.

Aus der DE-OS 3 203 082 ist ein kohlegefeuerter Dampferzeuger der im Oberbegriff des Anspruches 1 genannten Art bekannt, bei dem als Niederdruck-Wärmeträger Luft verwendet wird. Bei diesem Dampferzeuger macht die Zwangsrückführung des Rauchgasstromes für den Niederdruck-Wärmeträger-Kreislauf zum unteren Ende der Brennkammer hin den Einsatz zusätzlicher Rauchgasgebläse erforderlich. Weiterhin ist der bekannte Dampferzeuger nicht für die Verwendung von Natrium als Niederdruck-Wärmeträger geeignet, da der dem Niederdruck-Wärmeträger-Kreislauf zugeordnete Rauchgaszug sich nach unten hin in den Feuerraum hinein öffnet und unterschiedlich hohe Wärmeübertragungsraten auf die den beiden Rauchgaszügen zugeordneten Wärmeträger nicht berücksichtigt werden können. Bei Leckagen im Niederdruck-Wärmeträger-Kreislauf im Bereich des Rauchgaszuges besteht die Gefahr, daß Natrium in den Feuerraum selbst gelangt.

Ausgehend von der DE-OS 3 203 082 hat sich die vorliegende Erfindung die Aufgabe gestellt, die Übertragung von Wärme auf den Niederdruck-Wärmeträger-Kreislauf wirtschaftlicher zu gestalten, wobei die Verbrennung in der Brennkammer selbst nicht beeinflußt werden soll.

Diese Aufgabe wird dadurch gelöst, daß der aus dem Niederdruck-Wärmeträger-Rauchgaszug austretende Rauchgasstrom dem Wasser-Dampf-Rauchgaszug an einer Stelle zugeführt wird, an der die Temperatur des zugeführten Rauchgasteilstromes im wesentlichen der Temperatur des im Wasser-Dampf-Rauchgaszug strömenden Rauchgases entspricht.

Diese Führung des Rauchgases aus dem einen Rauchgaszug in den anderen ist besonders vorteilhaft, da das Rauchgas in dem Niederdruck-Wärmeträger-Rauchgaszug nicht im gleichen Maße herunter gekühlt werden kann wie in dem Wasser-Dampf-Rauchgaszug.

Bei der bevorzugten Verwendung von Natrium als Niederdruck-Wärmeträger liegt bei einer Eintrittstemperatur des Rauchgases in den Natriumzug von 1150_{°}C die Austrittstemperatur aus dem Natriumzug bei 480°C, wenn das Natrium mit einer Temperatur von 380_{°}C eintritt und einer Temperatur von 950_{°}C austritt. Die Eintrittstemperatur des Rauchgases in den Wasser-Dampf-Rauchgaszug beträgt 1180_{°}C und die Austrittstemperatur des Rauchgases 190_{°}C.

Neben dem bevorzugt einzusetzenden Natrium können auch andere Metalle, wie Kalium oder auch Legierungen wie Natrium-, Kalium-Legierungen eingesetzt werden (vgl. hierzu Bild 7 auf S. 548 der DE-Z. VGB Kraftwerkstechnik, 65. Jahrg., Heft 6 (1985)).

Vorzugsweise ist der Wasser-Dampf-Rauchgaszug zwischen dem Feuerraum und dem Niederdruck-Wärmeträger-Rauchgaszug angeordnet. Damit ist der Niederdruck-Wärmeträger-Rauchgaszug vom Feuerraum getrennt, so daß bei einem Natriumleck im Niederdruck-Wärmeträger-Rauchgaszug kein Natrium in den Feuerraum eintreten kann. Weiterhin ist auf diese Weise der Natrium-Rauchgaszug mindestens von drei Seiten zugänglich, so daß im Falle von Natrium-Leckagen eine leichtere Schadensbehebung gegeben ist. Weiterhin ist durch die Abtrennung des Natrium-Rauchgaszuges vom Wasser-Dampf-Rauchgaszug gewährleistet, daß ein sicherer Weiterbetrieb des Dampferzeugers ohne Wärmeauskopplung über den Natrium-Kreislauf erfolgen kann. Bei vertikal angeordnetem Natriumzug läßt die sich insgesamt einstellende Aufwärtsströmung des Natriums im Erhitzer einen Naturumlauf und somit eine Notkühlung beim Ausfall der im Natrium-Kreislauf angeordneten Pumpkapazität zu.

Der Natrium-Rauchgaszug ist vorzugsweise als Regelzug ausgebildet, damit die Auskopplung von Wärme über den Natrium-Kreislauf geregelt werden kann.

Wegen des üblicherweise zwischen dem aufsteigenden Feuerraum und dem absteigenden Rauchgaszug vorhandenen Freiraumes ist es zweckmäßig, in diesen die für die Zufuhr des aus dem Niederdruck-Wärmeträger-Rauchgaszug austretenden Rauchgasstromes zu dem Wasser-Dampf-Rauchgaszug erforderliche Leitung anzuordnen.

Wie die zugehörige Figur zeigt, besteht der erfindungsgemäße Dampferzeuger 1 aus einem Feuerraum 2 und zwei parallel geschalteten Rauchgaszügen 3 und 4. Dem Feuerraum 2 ist eine Vielzahl von mit Kohle gefeuerten Brennern 2a zugeordnet.

Der zwischen dem Feuerraum 2 und dem außenliegenden Rauchgaszug 4 liegende Rauchgaszug 3 ist dem Wasser-Dampf-Kreislauf des Dampferzeugers zugeordnet und weist eine Vielzahl von mit Wasser bzw. Dampf beaufschlagten Heizflächen 3a auf. Der Rauchgaszug ist bis auf die Stelle A im wesentlichen gleichmäßig mit Heizflächen 3a belegt. Der außenliegende Rauchgaszug 4 ist in einen Natrium-Kreislauf eingebunden, beispielsweise in die Natrium-Kreisläufe gemäß Bild 10 oder 11 auf S. 550 der DE-Z. VGB Kraftwerkstechnik, 65. Jahrg., Heft 6 (1985). Bestandteil des Natrium-Kreislaufes ist ein Erhitzer, der bei der gezeigten Ausführungsform aus einer Vielzahl von übereinander angeordneten Heizflächen 4a besteht, die hintereinander geschaltet sind. Von unten tritt in den Erhitzer über eine oder mehrere Einlaßleitungen 5 relativ kaltes Natrium ein und wird nach Erhitzung über eine oder mehrere Auslaßleitungen 6 abgeführt. Während also das Natrium in den hintereinander geschalteten Heizflächen 4a von unten nach oben aufsteigt, strömt der dem Rauchgaszug 4 zugeordnete Rauchgasteilstrom im Gegenstrom von oben nach unten. Das aus dem Rauchgaszug 4 unten austretende Rauchgas wird über mindestens einen Rauchgaskanal 7 dem Rauchgaszug 3 an der Stelle A zugeführt, da die Austrittstemperatur des Rauchgases aus dem Rauchgaszug 4 im wesentlichen der an der Stelle A herrschenden Temperatur entspricht. In dem mindestens einen Rauchgaskanal 7 ist eine oder mehrere Regelklappen 8 angeordnet, um die in den Rauchgaskanal 4 eintretende Rauchgasmenge und damit die über den Natrium-Kreislauf auszukoppelnde Wärme zu regeln. Zwischen Einlaß 5 und Auslaß 6 kann vorzugsweise eine zu- und abschaltbare Verbindungsleitung liegen, die bei Ausfall der im Natrium-Kreislauf vorhandenen Umwälzpumpe oder -pumpen zugeschaltet werden kann, um einen Naturumlauf und eine Notkühlung zu ermöglichen. Es ist auch möglich, daß den Pumpen entsprechende Bypassleitungen zugeordnet werden.

Die Heizflächen 3a und 4a liegen vorzugsweise in gleichen Ebenen, damit ihnen gleiche Bühnen und evtl. gleiche Hilfseinrichtungen zugeordnet werden können.

Abschließend soll darauf aufmerksam gemacht werden, daß in den Ansprüchen und in der Beschreibung unter "Kohle" sowohl Steinkohle, Braunkohle, Koks und im weitesten Sinne andere feste Brennstoffe oder aus diesen abgeleitete Sekundärbrennstoffe (vgl. z.B. Bild 10 auf S. 550 der DE-Z. VGB Kraftwerkstechnik, 65. Jahrg., Heft 6 (1985)) verstanden werden.

Schließlich ist anzumerken, daß vorzugsweise der Erhitzer aus einer Vielzahl von bezogen auf den Niederdruck-Wärmeträger-Kreislauf hintereinander geschalteten Heizflächen 4a aufgebaut ist, die bezüglich des Rauchgasstromes im Gleichstrom oder Gegenstrom angeordnet sind.

## Patentansprüche

1. Kohlegefeuerter Dampferzeuger (1) mit einem Wasser-Dampf-Kreislauf und einem Niederdruck-Wärmeträger-Kreislauf, der über einen im Rauchgasstrom des Dampferzeugers angeordneten Erhitzer mit mindestens einer Heizfläche (4a) Wärme aus dem Rauchgasstrom auskoppelt und in einen Wärme verbrauchenden Prozeß einbindet, insbesondere Kohle-Kombiblock mit einer in den Wasser-Dampf-Kreislauf eingeschalteten Dampfturbine und einem Gasturbinenprozeß, wobei der Rauchgasstrom auf mindestens zwei dem Feuerraum (2) nachgeschaltete, vertikal angeordnete parallele Rauchgaszüge (3, 4) aufgeteilt wird, von denen der eine (3) dem Wasser-Dampf-Kreislauf und der andere (4) dem Niederdruck-Wärmeträger-Kreislauf zugeordnet ist, dadurch gekennzeichnet, daß der aus dem Niederdruck-Wärmeträger-Rauchgaszug (4) austretende Rauchgasstrom dem Wasser-Dampf-Rauchgaszug (3) an einer Stelle (A) zugeführt wird, an der die Temperatur des zugeführten Rauchgasteilstromes im wesentlichen der Temperatur des im Wasser-Dampf-Rauchgaszug strömenden Rauchgases entspricht.

2. Kohlegefeuerter Dampferzeuger nach Anspruch 1, dadurch gekennzeichnet, daß als Niederdruck-Wärmeträger Natrium verwendet wird.

3. Kohlegefeuerter Dampferzeuger nach Anspruch 1 oder 2, dadurch gekennzeichnet, daß der Wasser-Dampf-Rauchgaszug (3) zwischen dem Feuerraum (2) und dem Niederdruck-Wärmeträger-Rauchgaszug (4) angeordnet ist.

4. Kohlegefeuerter Dampferzeuger nach Anspruch 2 oder 3, dadurch gekennzeichnet, daß der Natrium-Rauchgaszug (4) als Regelzug (8) ausgebildet ist.

## Revendications

1. Générateur de vapeur alimenté au charbon (1), comportant un circuit de vapeur d'eau et un circuit d'agent caloporteur à basse pression, qui, par l'intermédiaire d'un réchauffeur disposé dans le courant des gaz brûlés du générateur de vapeur et possédant au moins und surface de chauffe (4a), prélève de la chaleur sur le courant de gaz brûlés et la fait entrer dans une installation consommant de la chaleur, notamment une installation combinée à charbon comprenant une turbine à vapeur interposée sur le circuit de vapeur d'eau et une installation à turbine à gaz, le courant des gaz brûlés se divisant dans au moins deux carneaux (3, 4) parallèles, disposés verticalement et montés en aval du foyer (2), dont l'un (3) est associé au circuit de vapeur d'eau et l'autre (4), au circuit d'agent caloporteur à basse pression, caractérisé en ce que le courant de gaz brûlés sortant du carneau d'agent caloporteur à basse pression (4) est envoyé au carneau de vapeur d'eau (3) en un emplacement (A) où la température du courant partiel de gaz brûlés ainsi envoyé correspond sensiblement à la température des gaz brûlés s'écoulant dans le carneau de vapeur d'eau.

2. Générateur de vapeur alimenté au charbon suivant la revendication 1, caractérisé en ce qu'on utilise du sodium en tant qu'agent caloporteur à basse pression.

3. Générateur de vapeur alimenté au charbon suivant la revendication 1 ou 2, caractérisé en ce que le carneau de vapeur d'eau (3) est disposé entre le foyer (2) et le carneau d'agent caloporteur à basse pression (4).

4. Générateur de vapeur alimenté au charbon suivant la revendication 2 ou 3, caractérisé en ce que le carneau de sodium (4) est formé d'un carneau à registre (8).

## Claims

1. Coal-fired steam generator (1) with a water-steam-circulation and a low pressure-heat carrier-circulation, which via a heater that is disposed in the flue gas flow of the steam generator and that has at least one heat transfer surface, absorbs heat from the flue gas flow and conveys it to a heat utilizing process, especially a coal-combined cycle having a steam turbine connected in the water-steam-circulation and a gas turbine process, the flue gas flow being distributed to at least two flue gas (3, 4) passes being connected to the combustion chamber (2) and arranged vertically and in parallel, one (3) of the flue gas passes being associated to the water-steam-circulation and the other (4) to the low pressure-heat carrier-circulation, characterized in that the flue gas flow leaving the low pressure-heat carrier-flue gas pass (4) is conveyed to the water-steam-flue gas pass (3) at a position (A), where the temperature of the flue gas partial flue conveyed thereto substantially corresponds to the temperature of the flue gas flowing in the water-steam-flue gas pass.

2. Coal-fired steam generator according to Claim 1, characterized in that as low pressure-heat carrier sodium is used.

3. Coal fired steam generator according to Claim 1 or 2 characterized in that the water-steam-flue gas pass (2) is disposed between the combustion chamber (2) and the low pressure-heat carrier-flue gas pass (4).

4. Coal fired steam generator according to Claim 2 or 3, characterized in that the sodium-flue gas pass (4) is embodied as a control pass.
